# EUROPÄISCHE PATENTSCHRIFT

(11) **EP 1 849 370 B1**
(45) Veröffentlichungstag und Bekanntmachung des Hinweises auf die Patenterteilung: **08.06.2011**
(21) Anmeldenummer: 07008064.3
(22) Anmeldetag: 20.04.2007
(51) Int. Cl.: A24C 5/20, B65H 23/02

(54) **Überwachung der Lage eines Belagpapierstreifens**
Monitoring the position of a band of tipping paper
Surveillance de la position d'une bande de papier de recouvrement

(30) Priorität: 25.04.2006 DE 102006019657
(43) Veröffentlichungstag der Anmeldung: 31.10.2007
(73) Patentinhaber: Hauni Maschinenbau AG, 21033 Hamburg (DE)
(72) Erfinder: Meiners, Bernd, 25462 Rellingen (DE); Sacher, Dirk, 21465 Wentorf (DE); Harth, Rainer, 21502 Geesthacht (DE); Masuch, Klaus, 22049 Hamburg (DE)
(74) Vertreter: Seemann, Ralph

(56) Entgegenhaltungen:
- EP-A- 0 300 734
- EP-A- 1 400 180
- EP-A2- 1 127 824
- WO-A1-00/17083
- DE-A1- 19 908 932
- GB-A- 2 318 084
- US-A- 5 735 292
- US-A- 5 783 007
- US-A1- 2004 226 465
- US-A1- 2004 255 961
- US-E- R E36 154

## Beschreibung

Die Erfindung betrifft eine Einrichtung zur Überwachung der Lage eines Belagpapierstreifens für stabförmige Artikel der Tabak verarbeitenden Industrie, wobei der Belagpapierstreifen eine Beleimvorrichtung durchläuft und wobei ein Messsystem mit wenigstens einer Messstrahlung erzeugenden Quelle zur Beaufschlagung des Belagpapierstreifens mit Messstrahlung und mit einer Sensorvorrichtung zum Empfang des dadurch erzeugten Streufelds vorgesehen ist, wobei das Messsystem so ausgebildet und angeordnet ist, dass die Messstrahlung in unmittelbarer Nähe der Beleimvorrichtung auf den Belagpapierstreifen trifft und das dadurch erzeugte Streufeld in unmittelbarer Nähe der Beleimvorrichtung gemessen wird.

Des Weiteren betrifft die Erfindung die Verwendung eines Messsystems in einer solchen Einrichtung sowie ein entsprechendes Verfahren zur Überwachung der Lage eines Belagpapierstreifens.

Darüber hinaus betrifft die Erfindung eine Maschine der Tabak verarbeitenden Industrie mit einer Einrichtung zur Überwachung der Lage eines Belagpapierstreifens.

Zur Verbindung von Zigarettenfiltern mit Tabakstöcken ist in der Regel ein Belagpapierblättchen vorgesehen, das einerseits den Filter umhüllt und andererseits mit einer überstehenden Kante ein Kopfende des Tabakstocks mit dem Filter verbindet. Das Zusammenfügen des Filters mit dem Tabakstock erfolgt in der Regel durch Verleimen des den Filter und den Tabakstock umhüllenden Belagpapierstreifens.

Bei einem Bobinenwechsel an einer Filteransetzmaschine kann es kurzzeitig vorkommen, dass der Belagpapierstreifen nicht korrekt läuft, sondern sich an den Rändern auffaltet. An solchen Stellen schlägt der Belagpapierstreifen um, so dass bei Durchlaufen der Beleimvorrichtung der Leimauftrag dort fehlerhaft erfolgt. Üblicherweise richtet sich der Belapapierstreifen nach dem Leimauftrag wieder korrekt aus. Dennoch entsteht durch den fehlerhaften Leimauftrag am Rand des Belagpapierstreifens eine ungewollt leimfreie Zone, die später zu einem Abfallen des Zigarettenfilters führen kann. Dieser unbeabsichtigte Effekt tritt hauptsächlich auf, wenn das Belagpapier einer ersten Rolle zu Neige geht und vom Belagpapier einer folgenden Rolle abgelöst wird.

Aus EP-A-1 400 180 ist eine Anordnung zur Förderung eines Papierstreifens zur Umhüllung von Zigarettenfiltern bekannt, der entlang einer vorbestimmten Förderstrecke läuft. Für den Fall, dass der Papierstreifen entlang der Förderstrecke nicht korrekt läuft, sind Überwachungsmittel vorgesehen, die eine Saugplatte ansteuern, die den Papierstreifen wieder in eine korrekte Position bringt.

Aus EP-B-0 418 342 ist ferner eine Einrichtung zur Erfassung einer ausreichenden Feuchte der Beleimung eines Papierstreifens beschrieben, wobei das Vorhandensein einer Beleimung auf dem zu verklebenden Papierstreifen mittels eines kapazitiven Sensors erfasst wird.

WO 00/17083 A1 betrifft eine Vorrichtung und ein Verfahren zur Produktion von Zigaretten, speziell zum Filteransetzen von Filtern bei Filterzigaretten. Dabei durchläuft ein Belagpapierstreifen eine Beleimvorrichtung, die Sensoren aufweist, die einen seitlichen Drift des Belagpapiers detektieren. Ein drehbarer Führungstisch wird in Reaktion auf die Signale der Sensoren gedreht, um den detektierten Drift des Belagpapiers zu kompensieren.

In EP 1 127 824 A2 ist eine Vorrichtung zur Justage der Position eines zu bedruckenden Papierstreifens in einer Druckmaschine beschrieben. Darin ist ein Kantensensor offenbart, der direkt stromaufwärts einer Druckeinheit angeordnet ist. Der Kantensensor besteht aus einem Lichtemitter und einem Lichtempfänger, wobei der Lichtfluss gemessen wird.

US 2004/0226465 A1 betrifft ein Verfahren und eine Vorrichtung zur Überwachung von einem Belagpapierstreifen für stabförmige Artikel der Tabak verarbeitenden Industrie und von von einer Beleimeinrichtung zyklisch aufgetragenen Leimbildern. Es werden jeweils mehrere Bilder von Abschnitten des Belagpapierstreifens aufgenommen, aus zumindest einem Teil der während eines Zyklus der Beleimeinrichtung aufgenommenen Bilder ein Überwachungsbild aufgebaut und das Überwachungsbild angezeigt. Zur Überwachung wird der Belagpapierstreifen mit einer Lampe in einem flachen Winkel entlang einer quer zur Bewegungsrichtung des Belagpapierstreifens verlaufenden Linie beleuchtet, auf die ein Objektiv einer Zeilenkamera gerichtet ist. Die Zeilenkamera betrachtet den Belagpapierstreifen unter einem Glanzwinkel α, um auf den Bereich optimaler Ausleuchtung des Belagpapierstreifens durch die Lampe ausgerichtet zu sein.

Ausgehend von diesem Stand der Technik ist es Aufgabe der vorliegenden Erfindung, eine Möglichkeit zur zuverlässigen Überwachung einer Beleimung auf einem Umhüllungsstreifen der Tabak verarbeitenden Industrie, insbesondere in den Randbereichen des Umhüllungsstreifens, auch bei beengten Raumverhältnissen, zur Verfügung zu stellen.

Die Aufgabe wird durch eine Einrichtung zur Überwachung der Lage eines Belagpapierstreifens für stabförmige Artikel der Tabak verarbeitenden Industrie gelöst, wobei der Belagpapierstreifen eine Beleimvorrichtung durchläuft und wobei ein Messsystem mit wenigstens einer Messstrahlung erzeugenden Quelle zur Beaufschlagung des Belagpapierstreifens mit Messstrahlung und mit einer Sensorvorrichtung zum Empfang des dadurch erzeugten Streufelds vorgesehen ist, wobei das Messsystem so ausgebildet und angeordnet ist, dass die Messstrahlung in unmittelbarer Nähe der Beleimungsvorrichtung auf den Belagpapierstreifen trifft und das dadurch erzeugte Streufeld in unmittelbarer Nähe der Beleimungsvorrichtung gemessen wird, dadurch gekennzeichnet, dass die Quelle und/oder die Sensorvorrichtung Wellenleiter, insbesondere Lichtleiter, umfasst, die die Messstrahlung von mindestens einer Messstrahlungsquelle zum Belagpapierstreifen und an mindestens einen für den Empfang der Messstrahlung vorgesehenen Sensor der Sensorvorrichtung weiterleiten, wobei ein Schuh zur Führung des Belagpapierstreifens vorgesehen ist, der die Wellenleiter umfasst.

In unmittelbarer Nähe der Beleimvorrichtung bedeutet in diesem Zusammenhang, dass das Messsystem so zu der Beleimvorrichtung angeordnet ist, dass ein am Rand umgeschlagener Belagpapierstreifen oder ein versetzt laufender Belagpapierstreifen, der von dem Messsystem als solcher erkannt wird, auch umgeschlagen oder versetzt durch die Beleimvorrichtung läuft. Umgekehrt gilt, dass ein fehlerfrei laufender Belagpapierstreifen, der auch so vom Messsystem erkannt wird, auf dem Weg zur Beleimvorrichtung zwischendurch nicht umschlägt oder versetzt läuft. Konkret wird der Abstand zwischen dem Messsystem und der Beleimvorrichtung daher in der Größenordnung von einigen zehn Zentimetern (Dezimetern) zu bemessen sein.

Durch den Einsatz von Wellenleitern ist es möglich, die Messstrahlung an einer ansonsten möglicherweise schwer zugänglichen Stelle, nämlich ganz in der Nähe der Beleimvorrichtung, zu senden und zu empfangen.

In einer vorteilhaften Ausführungsform ist das Messsystem unmittelbar vor der Beleimvorrichtung angeordnet, d.h., dass die wenigstens eine Messstrahlung erzeugende Quelle und die Sensorvorrichtung in Förderrichtung des Belagpapierstreifens betrachtet unmittelbar vor der Beleimvorrichtung angeordnet sind. Hierbei sind insbesondere die Vorrichtungen unmittelbar vor der Beleimungsvorrichtung angeordnet, die die Messstrahlung in den Bereich des Belagpapierstreifens bringen und von dort wieder abführen, also beispielsweise ein Ende eines Wellenleiters und/oder ein Sensor.

Mit Vorteil ist das Messsystem zur Erzeugung und zum Empfang von elektromagnetischen Wellen, insbesondere im ultravioletten, sichtbaren, infraroten und Mikrowellenbereich oder von Ultraschallwellen ausgebildet.

In einer gleichfalls bevorzugten Ausführungsform der Einrichtung ist die Sensorvorrichtung zum Empfang insbesondere der vom Belagpapierstreifen reflektierten Messstrahlung ausgelegt.

Dabei ist es vergleichsweise einfach, die Konturen des Belapapierstreifens zu erfassen und damit zweifelsfrei festzustellen, ob der Belagpapierstreifen korrekt läuft oder aber umgeklappt, d.h. fehlerhaft, läuft.

Vorzugsweise ist zur weiteren Bearbeitung der von der Sensorvorrichtung empfangenen Messsignale eine Vorrichtung zur Auswertung vorgesehen.

Für den Fall, dass es sich bei der Messstrahlung um Ultraschallwellen handelt, ist die wenigstens ein Messstrahlung erzeugende Quelle bevorzugt als Piezoelement ausgebildet, und die Sensorvorrichtung umfasst wenigstens ein entsprechendes Piezoelement.

Die Aufgabe wird ferner durch eine Maschine der Tabak verarbeitenden Industrie mit einer Einrichtung zur Überwachung der Lage eines Belagpapierstreifens in einer der oben genannten Ausführungsformen gelöst.

Des Weiteren wird die Aufgabe durch die Verwendung eines Messsystems in einer Einrichtung zur Überwachung der Lage eines Belagpapierstreifens für stabförmige Artikel der Tabak verarbeitenden Industrie gelöst, wobei der Belagpapierstreifen eine Beleimvorrichtung durchläuft und wobei das Messsystem wenigstens eine Messstrahlung erzeugende Quelle zur Beaufschlagung des Belagpapierstreifens mit Messstrahlung und eine Sensorvorrichtung zum Empfang des dadurch erzeugten Streufelds umfasst, wobei die Messstrahlung in unmittelbarer Nähe der Beleimvorrichtung auf den Belagpapierstreifen trifft und das dadurch erzeugte Streufeld in unmittelbarer Nähe der Beleimvorrichtung gemessen wird, die dadurch weitergebildet ist, dass die Quelle und/oder die Sensorvorrichtung Wellenleiter, insbesondere Lichtleiter, umfasst, die die Messstrahlung von mindestens einer Messstrahlungsquelle zum Belagpapierstreifen und an mindestens einen für den Empfang der Messstrahlung vorgesehenen Sensor der Sensorvorrichtung weiterleiten, wobei ein Schuh zur Führung des Belagpapierstreifens vorgesehen ist, der die Wellenleiter umfasst .

Wie oben bereits ausgeführt, ist unter Anordnung in unmittelbarer Nähe zu verstehen, dass das Messsystem so angeordnet ist, dass ein in Förderrichtung sich bewegender Belagpapierstreifen entweder das Messsystem und die Beleimvorrichtung am Rand umgeschlagen und damit fehlerhaft passiert oder aber das Messsystem und die Beleimvorrichtung in korrekter Weise durchläuft.

In einer bevorzugten Form der Verwendung des Messsystems ist dieses, in Förderrichtung des Belapapierstreifens betrachtet, so angeordnet, dass die Messung unmittelbar vor der Beleimvorrichtung erfolgt. Das hat zum Vorteil, dass ein umgeschlagener Belagpapierstreifen als solcher schon frühzeitig erkannt wird, d.h. bevor er fehlerhaft beleimt wird.

Für die weiteren vorteilhaften Ausführungsformen der Verwendung eines Messsystems in einer Einrichtung zur Überwachung der Lage eines Belagpapierstreifens wird zur Vermeidung von Wiederholungen auf die obigen Ausführungen verwiesen.

Die Aufgabe wird außerdem durch ein Verfahren zur Überwachung der Lage eines Belagpapierstreifens für stabförmige Artikel der Tabak verarbeitenden Industrie gelöst, wobei der Belagpapierstreifen eine Beleimvorrichtung durchläuft, wobei der Belagpapierstreifen unmittelbar vor, während oder unmittelbar nach der Beleimung durch die Beleimvorrichtung mit Messstrahlung beaufschlagt und das dadurch erzeugte Streufeld unmittelbar vor, während oder nach der Beleimung durch die Beleimvorrichtung gemessen wird. Anschließend werden die Messsignale an eine Vorrichtung zur Auswertung weitergeleitet. Dabei wird erfindungsgemäß die Messstrahlung mittels Wellenleitern, insbesondere Lichtleitern, von mindestens einer Messstrahlungsquelle zum Belagpapierstreifen und an mindestens einen für den Empfang der Messstrahlung vorgesehenen Sensor der Sensorvorrichtung weitergeleitet, wobei die Wellenleiter in einem Schuh zur Führung des Belagpapierstreifens angeordnet sind.

Als Messstrahlung kommen bevorzugt elektromagnetische Wellen, insbesondere im ultravioletten, sichtbaren, infraroten und Mikrowellenbereich oder Ultraschallwellen in Frage.

Zur Erfassung der Kontur eines Belagpapierstreifens, die Aufschluss darüber gibt, ob der Belapapierstreifen umgeschlagen, verschoben oder aber fehlerfrei läuft, ist es gleichfalls vorteilhaft, wenn die vom Belagpapierstreifen reflektierte Messstrahlung von der Sensorvorrichtung empfangen wird. Relevant für die korrekte Förderbahn des Belagpapierstreifens bzw. die Erfassung der korrekten Förderbahn ist insbesondere, dass die Kontur bzw. die Ränder des Belagpapierstreifens an einer vorgebbaren Stelle liegen und keine Abweichung vorliegt, die größer als eine vorgebbare Abweichung ist.

Das von der Sensorvorrichtung empfangene Streufeld wird in Form von Messsignalen an eine Vorrichtung zur Auswertung dieser Messsignale weitergeleitet. Ergibt die Auswertung der Messsignale, dass der Belagpapierstreifen die Beleimvorrichtung nicht korrekt durchläuft, wird in einer bevorzugten Ausführungsform des Verfahrens eine Vorrichtung zum anschließenden Aussondern des fehlerhaften Belagpapierstreifens oder daraus bereits gefertigter Vorprodukte aktiviert. Dabei handelt es sich mit Vorteil um mindestens eine druckluftbeaufschlagte Düse, die fehlerhafte Vorprodukte aus der Fertigungslinie ausbläst.

Ergibt die Auswertung der Messsignale über einen vorgegebenen Zeitraum, beispielsweise einige Sekunden, dass der Belagpapierstreifen die Beleimvorrichtung nicht korrekt durchläuft, so wird bevorzugt eine Vorrichtung zum Stoppen der Beleimung des Belagpapierstreifens angesteuert.

Sowohl die Vorrichtung zum Aussondern als auch die Vorrichtung zum Stoppen der Beleimung des Belagpapierstreifens werden von der Vorrichtung zur Auswertung der Messsignale entsprechend angesteuert.

Unter Streufeld ist stets die Strahlung zu verstehen, die sich aus der von wenigstens einer Quelle erzeugten Messstrahlung in Wechselwirkung mit dem Belagpapierstreifen ergibt. Die Wechselwirkung kann dabei in einer Reflexion, einer Transmission, einer Beugung oder einer sonstigen Änderung der Strahlungseigenschaften bestehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine Ausführungsform einer herkömmlichen Einrichtung in einer schematischen Seitenansicht;
- Fig. 2: einen Schuh zur Führung des Belagpapierstreifens mit Details eines erfindungsgemäßen Messsystems in einer schematischen Ansicht in Förderrichtung des Belagpierstreifens;
- Fig. 3: den Schuh aus Fig. 2 in einer seitlichen Ansicht senk- recht zur Förderrichtung des Belagpapierstreifens;
- Fig. 4: ein Detail einer weiteren Ausführungsform einer erfin- dungsgemäßen Einrichtung in einer schematischen An- sicht.

In den folgenden Figuren sind jeweils gleiche oder gleichartige Elemente bzw. entsprechende Teile mit denselben Bezugsziffern versehen, so dass von einer entsprechenden erneuten Vorstellung abgesehen wird.

Fig. 1 zeigt eine schematische Seitenansicht einer Einrichtung zur Überwachung der Lage eines Belagpapierstreifens 1 für stabförmige Artikel der Tabak verarbeitenden Industrie. Der Belagpapierstreifen 1 durchläuft eine Beleimvorrichtung 2, d.h. er läuft dicht oberhalb an einer Leimdüse 10 zum Aufbringen von Leim auf den Belagpapierstreifen 1 vorbei. Anstelle der Leimdüse 10 kann auch eine aus dem Stand der Technik bekannte Walzenbeleimung oder eine andere Beleimungsart Verwendung finden. Der Belagpapierstreifen 1 wird dabei von einer nicht dargestellten Vorratsrolle (Bobine) mit einer voreingestellten Geschwindigkeit abgezogen. Das Abziehen des Belagpapierstreifens 1 von der Vorratsrolle geschieht mit Hilfe eines Abzugswalzenpaares 6, 7, wobei eine der beiden Abzugswalzen 6 oder 7 angetrieben wird. Stromabwärts der Abzugswalzen 6, 7 betrachtet, ist die Beleimvorrichtung 2 zum Auftragen von Leim auf den Belagpapierstreifen 1 vorgesehen. Weiter stromabwärts, hinter der Beleimvorrichtung 2, gelangt der Belagpapierstreifen 1 über eine Umlenkwalze 9 zu einer nicht dargestellten Schneideinrichtung zum periodischen Abtrennen von Belagpapierabschnitten von dem Belagpapierstreifen 1. Die Förderrichtung des Belagpapierstreifens 1 ist über einen Pfeil 8 dargestellt.

Die Überwachung der Lage des Belagpapierstreifens 1 geschieht wie folgt:

Der Belagpapierstreifen 1 wird entlang einer quer zu seiner Förderrichtung verlaufenden Linie mit einer Lampe als Quelle 3 für die Quellenstrahlung 16 beleuchtet. Auf diese Linie ist ein Objektiv einer Zeilenkamera als Sensorvorrichtung 4 gerichtet. Die Quelle 3 und die Sensorvorrichtung 4 sind Teile eines Messsystems 20. Bei der Lampe kann es sich beispielsweise um eine ein LED-Linienlicht erzeugende Lampe handeln. Die von der Zeilenkamera empfangene Messstrahlung 15 wird in Messsignale gewandelt und an eine Vorrichtung 5 zur Auswertung der Messsignale weitergeleitet. Bei der Vorrichtung 5 zur Auswertung kann es sich beispielsweise um einen Personal Computer handeln, der eine Bilderfassungskarte und eine Bildbearbeitungssoftware enthält. Die Vorrichtung 5 zur Auswertung steuert eine Vorrichtung zum Aussondern sowie eine Vorrichtung zum Stoppen der Beleimung bzw. der Zigarettenmaschine an, die nicht dargestellt sind. Im Beispiel der Fig. 1 sind die Quelle 3 und die Sensorvorrichtung 4 so angeordnet, dass sich der Empfang der vom Belagpapierstreifen 1 reflektierten Messstrahlung 15 durch die Sensorvorrichtung 4 empfiehlt.

Gleichfalls besteht die hier nicht abgebildete Möglichkeit, den Belagpapierstreifen 1 zwischen der Quelle 3 und der Sensorvorrichtung 4 zu führen. Diese Variante bietet sich beispielsweise bei der Verwendung von Ultraschallwellen an. Der Ultraschall wir dabei von wenigstens einer Quelle 3, beispielsweise einem Piezoelement, erzeugt und von einer Sensorvorrichtung 4, ebenfalls einem Piezoelement, empfangen. Um den geförderten Belagpapierstreifen 1 fortlaufend zu überwachen, wird der Belagpapierstreifen 1 quer zur Förderrichtung mit Ultraschall beaufschlagt, wobei der Belagpapierstreifen 1 zwischen der Quelle 3 und der Sensorvorrichtung 4 geführt wird. Dadurch kann Ultraschall mit einer bevorzugten Ausrichtung auf den Belagpapierstreifen 1 orientiert werden und den Belagpapierstreifen 1 durchschallen. Auf der anderen Seite des Belagpapierstreifens 1 werden die Ultraschallwellen von dem Piezoelement empfangen.

In der Fig. 2 ist ein Schuh 11 zur Führung des Belagpapierstreifens 1 mit Details eines erfindungsgemäßen Messsystems 20 in einer schematischen Ansicht in Förderrichtung 8 des Belagpapierstreifens 1 dargestellt. Es sind Wellenleiter 12 vorgesehen, die jeweils einerseits die von einer Messstrahlungsquelle 13 erzeugte Messstrahlung in die unmittelbare Nähe des Belagpapierstreifens 1 leiten und andererseits die vom Belagpapierstreifen 1 reflektierte Messstrahlung an einen Sensor 14 weiterleiten. Die Messstrahlungsquelle 13 und der Sensor 14 sind gemäß Fig. 2 in einem Gehäuse untergebracht. In diesem Ausführungsbeispiel umfasst die Quelle 3 die Messstrahlungsquelle 13 sowie die beiden Wellenleiter 12, und die Sensorvorrichtung 4 umfasst den Sensor 14 sowie die beiden Wellenleiter 12. Diese Ausführungsform eignet sich besonders für die Überwachung der Lage eines Belagpapierstreifens 1 an einer ansonsten schwer zugänglichen Stelle, da durch die Verwendung von Wellenleitern 12 die Anordnung einer Messstrahlungsquelle 13 und eines Sensors 14 an einem Ort erfolgen kann, der vom Belagpapierstreifen 1 in unmittelbarer Nähe der Beleimvorrichtung 2 entfernt liegt. Des Weiteren ist in der Fig. 2 der Belagpapierstreifen 1 mit rechtsseitig nach oben umgeklapptem Rand dargestellt. Anstelle von einfachen Wellenleitern werden hier Zweifach-Wellenleiter 12 verwendet, wobei jeder Zweifach-Wellenleiter 12 einen Wellenleiter für die Zuführung der Strahlung zu dem zu messenden Objekt und einen Wellenleiter für die Abführung der reflektierten Strahlung von dem zu messenden Objekt aufweist. Im Fall von einfachen Wellenleitern kann ein Strahlungsteiler dazu dienen, eingestrahlte und reflektierte Strahlung voneinander zu trennen. Die Wellenleiter 12 aus Fig. 2 können auch ausschließlich dazu dienen, Strahlung, wie beispielsweise Licht, zum Belagpapierstreifen 1 zu leiten. Es sind dann zwei in Fig. 2 nicht dargestellte Sensoren oberhalb des Schuhs 11 vorgesehen, die die durchgelassene Strahlung detektieren.

In der Fig. 3 ist der Schuh aus Fig. 2 in einer seitlichen Ansicht senkrecht zur Förderrichtung 8 des Belagpapierstreifens 1 dargestellt. Die beiden Wellenleiter 12 liegen aus Sicht des Betrachters hintereinander.

In der Fig. 4 ist ein Detail einer weiteren Ausführungsform einer erfindungsgemäßen Einrichtung in einer schematischen Ansicht dargstellt. Das Messsystem 20 oder ein Teil des Messsystems 20 kann hierbei im Schuh 11 angeordnet sein, der sich in Förderrichtung 8 des Belagpapierstreifens 1 betrachtet unmittelbar vor der Beleimvorrichtung 2 befindet.

### Bezugszeichenliste

- 1: Belagpapierstreifen
- 2: Beleimvorrichtung
- 3: Quelle
- 4: Sensorvorrichtung
- 5: Vorrichtung zur Auswertung der Messsignale
- 6, 7: Abzugswalzenpaar
- 8: Pfeil
- 9: Umlenkwalze
- 10: Leimdüse
- 11: Schuh
- 12: Wellenleiter
- 13: Messstrahlungsquelle
- 14: Sensor
- 15: Messstrahlung
- 16: Quellenstrahlung
- 20: Messsystem

## Patentansprüche

1. Einrichtung zur Überwachung der Lage eines Belagpapierstreifens (1) für stabförmige Artikel der Tabak verarbeitenden Industrie, wobei der Belagpapierstreifen (1) eine Beleimvorrichtung (2) durchläuft und wobei ein Messsystem mit wenigstens einer Messstrahlung erzeugenden Quelle (3) zur Beaufschlagung des Belagpapierstreifens (1) mit Messstrahlung und mit einer Sensorvorrichtung (4) zum Empfang des **dadurch** erzeugten Streufelds vorgesehen ist, wobei das Messsystem (20) so ausgebildet und angeordnet ist, dass die Messstrahlung in unmittelbarer Nähe der Beleimvorrichtung (2) auf den Belagpapierstreifen (1) trifft und das **dadurch** erzeugte Streufeld in unmittelbarer Nähe der Beleimvorrichtung (2) gemessen wird, **dadurch gekennzeichnet, dass** die Quelle (3) und/oder die Sensorvorrichtung (4) Wellenleiter (12), insbesondere Lichtleiter, umfasst, die die Messstrahlung von mindestens einer Messstrahlungsquelle (13) zum Belagpapierstreifen (1) und an mindestens einen für den Empfang der Messstrahlung vorgesehenen Sensor (14) der Sensorvorrichtung (4) weiterleiten, wobei ein Schuh (11) zur Führung des Belagpapierstreifens (1) vorgesehen ist, der die Wellenleiter (12) umfasst.

2. Einrichtung nach Anspruch 1, **dadurch gekennzeichnet, dass** die wenigstens eine Messstrahlung erzeugende Quelle (3) und die Sensorvorrichtung (4) in Förderrichtung des Belagpapierstreifens (1) betrachtet unmittelbar vor der Beleimvorrichtung (2) angeordnet sind.

3. Einrichtung nach Anspruch 1 oder 2, **dadurch gekennzeichnet, dass** das Messsystem (20) zur Erzeugung und zum Empfang von elektromagnetischen Wellen, insbesondere im ultravioletten, sichtbaren, infraroten und Mikrowellenbereich oder von Ultraschallwellen ausgebildet ist.

4. Einrichtung nach einem oder mehreren der Ansprüche 1 bis 3, **dadurch gekennzeichnet, dass** die Sensorvorrichtung (4) zum Empfang der vom Belagpapierstreifen (1) reflektierten Messstrahlung ausgelegt ist.

5. Einrichtung nach einem oder mehreren der Ansprüche 1 bis 4, **dadurch gekennzeichnet, dass** eine Vorrichtung (5) zur Auswertung der von der Sensorvorrichtung (4) empfangenen Messsignale vorgesehen ist.

6. Einrichtung nach einem oder mehreren der Ansprüche 1 bis 5, **dadurch gekennzeichnet, dass** die wenigstens eine Messstrahlung erzeugende Quelle (3) als Piezoelement ausgebildet ist und die Sensorvorrichtung (4) wenigstens ein entsprechendes Piezoelement umfasst.

7. Maschine der Tabak verarbeitenden Industrie mit einer Einrichtung zur Überwachung der Lage eines Belagpapierstreifens (1) nach einem oder mehreren der Ansprüche 1 bis 6.

8. Verwendung eines Messsystems (20) in einer Einrichtung zur Überwachung der Lage eines Belagpapierstreifens (1) für stabförmige Artikel der Tabak verarbeitenden Industrie, wobei der Belagpapierstreifen (1) eine Beleimvorrichtung (2) durchläuft und wobei das Messsystem (20) wenigstens eine Messstrahlung erzeugende Quelle (3) zur Beaufschlagung des Belagpapierstreifens (1) mit Messstrahlung und eine Sensorvorrichtung (4) zum Empfang des **dadurch** erzeugten Streufelds umfasst, wobei die Messstrahlung in unmittelbarer Nähe der Beleimvorrichtung (2) auf den Belagpapierstreifen (1) trifft und das **dadurch** erzeugte Streufeld in unmittelbarer Nähe der Beleimvorrichtung (2) gemessen wird, **dadurch gekennzeichnet, dass** die Quelle (3) und/oder die Sensorvorrichtung (4) Wellenleiter (12), insbesondere Lichtleiter, umfasst, die die Messstrahlung von mindestens einer Messstrahlungsquelle (13) zum Belagpapierstreifen (1) und an mindestens einen für den Empfang der Messstrahlung vorgesehenen Sensor (14) der Sensorvorrichtung (4) weiterleiten, wobei ein Schuh (11) zur Führung des Belagpapierstreifens (1) vorgesehen ist, der die Wellenleiter (12) umfasst.

9. Verwendung eines Messsystems (20) nach Anspruch 8, **dadurch gekennzeichnet, dass** die wenigstens eine Messstrahlung erzeugende Quelle (3) und die Sensorvorrichtung (4) in Förderrichtung des Belagpapierstreifens (1) betrachtet unmittelbar vor der Beleimvorrichtung (2) angeordnet werden.

10. Verwendung eines Messsystems (20) nach Anspruch 8 oder 9, **dadurch gekennzeichnet, dass** das Messsystem (20) elektromagnetische Wellen, insbesondere im ultravioletten, sichtbaren, infraroten und Mikrowellenbereich oder Ultraschallwellen erzeugt und empfängt.

11. Verwendung eines Messsystems (20) nach einem der Ansprüche 8 bis 10, **dadurch gekennzeichnet, dass** die Sensorvorrichtung (4) die vom Belagpapierstreifen (1) reflektierte Messstrahlung empfängt.

12. Verwendung eines Messsystems (20) nach einem der Ansprüche 8 bis 11, **dadurch gekennzeichnet, dass** die Messsignale an eine Vorrichtung (5) zur Auswertung der Messsignale weitergeleitet werden.

13. Verfahren zur Überwachung der Lage eines Belagpapierstreifens (1) für stabförmige Artikel der Tabak verarbeitenden Industrie, wobei der Belagpapierstreifen (1) eine Beleimvorrichtung (2) durchläuft, wobei der Belagpapierstreifen (1) unmittelbar vor, während oder unmittelbar nach der Beleimung durch die Beleimvorrichtung (2) von wenigstens einer Quelle (3) eines Messsystems mit Messstrahlung beaufschlagt wird, das **dadurch** erzeugte Streufeld von einer Sensorvorrichtung (4) des Messsystems (20) empfangen und an eine Vorrichtung (5) zur Auswertung der Messsignale weitergeleitet wird, **dadurch gekennzeichnet, dass** die Messstrahlung mittels Wellenleitern (12), insbesondere Lichtleitern, von mindestens einer Messstrahlungsquelle (13) zum Belagpapierstreifen (1) und an mindestens einen für den Empfang der Messstrahlung vorgesehenen Sensor (14) der Sensorvorrichtung (4) weitergeleitet wird, wobei die Wellenleiter (12) in einem Schuh (11) zur Führung des Belagpapierstreifens (1) angeordnet sind.

14. Verfahren nach Anspruch 13, **dadurch gekennzeichnet, dass** das Messsystem (20) elektromagnetische Wellen, insbesondere im ultravioletten, sichtbaren, infraroten und Mikrowellenbereich, Ultraschallwellen oder Korpuskular-Strahlung erzeugt und empfängt.

15. Verfahren nach Anspruch 13 oder 14, **dadurch gekennzeichnet, dass** die vom Belagpapierstreifen (1) reflektierte Messstrahlung von der Sensorvorrichtung (4) empfangen wird.

16. Verfahren zum Betrieb einer Filteransetzmaschine der Tabak verarbeitenden Industrie, umfassend die Schritte eines Verfahrens nach einem der Ansprüche 13 bis 15, **dadurch gekennzeichnet, dass** für den Fall, dass die Auswertung der Messsignale ergibt, dass der Belagpapierstreifen (1) die Beleimvorrichtung (2) nicht korrekt durchläuft, eine Vorrichtung zum anschließenden Aussondern des fehlerhaften Belagpapierstreifens (1) oder daraus bereits gefertigter Produkte aktiviert wird.

17. Verfahren nach Anspruch 16, **dadurch gekennzeichnet, dass** es sich bei der Vorrichtung zum Aussondern um mindestens eine druckluftbeaufschlagte Düse handelt.

18. Verfahren zum Betrieb einer Filteransetzmaschine der Tabak verarbeitenden Industrie, umfassend die Schritte eines Verfahrens nach einem der Ansprüche 13 bis 17, **dadurch gekennzeichnet, dass** für den Fall, dass die Auswertung der Messsignale über einen vorgegebenen Zeitraum ergibt, dass der Belagpapierstreifen (1) die Beleimvorrichtung (2) nicht korrekt durchläuft, eine Vorrichtung zum Stoppen der Beleimung des Belagpapierstreifens (1) angesteuert wird.

## Claims

1. Device for monitoring the position of a strip of tip paper (1) for rod-shaped articles in the tobacco processing industry, which tip paper strip (1) is fed through a gluing device (2), and a measuring system is provided, comprising at least one source (3) generating measurement radiation for applying measuring radiation to the tip paper strip (1), and with a sensor device (4) for receiving the scattered field created as a result, and the measuring system (20) is designed and disposed so that the measurement radiation hits the tip paper strip (1) in the immediate vicinity of the gluing device (2) and the scattered field created as a result is measured in the immediate vicinity of the gluing device (2), **characterised in that** the source (3) and/or the sensor device (4) comprises waveguides (12), in particular light guides, which direct the measurement radiation from at least one measurement radiation source (13) to the tip paper strip (1) and onto at least one sensor (14) of the sensor device (4) provided as a means of receiving the measurement radiation, and a shoe (11) enclosing the wave guides (12) is provided as a means of guiding the tip paper strip (1).

2. Device as claimed in claim 1, **characterised in that** the at least one source (3) generating measurement radiation and the sensor device (4) are disposed immediately before the gluing device (2) as viewed in the direction in which the tip paper strip (1) is conveyed.

3. Device as claimed in claim 1 or 2, **characterised in that** the measuring system (20) is designed to generate and receive electromagnetic waves, in particular in the ultra-violet, visible, infrared and microwave range, or ultrasound waves.

4. Device as claimed in one or more of claims 1 to 3, **characterised in that** the sensor device (4) is designed to receive the measurement radiation reflected by the tip paper strip (1).

5. Device as claimed in one or more of claims 1 to 4, **characterised in that** a device (5) is provided for evaluating the measurement signals received from the sensor device (4).

6. Device as claimed in one or more of claims 1 to 5, **characterised in that** the at least one source (3) generating measurement radiation is provided in the form of a piezo-element and the sensor device (4) has at least one corresponding piezo-element.

7. Machine in the tobacco processing industry with a device for monitoring the position of a tip paper strip (1) as claimed in one of more of claims 1 to 6.

8. Use of a measuring system (20) in a device for monitoring the position of a tip paper strip (1) for rod-shaped articles in the tobacco processing industry, which tip paper strip (1) is fed through a gluing device (2), and the measuring system (20) comprises at least one source (3) for generating measurement radiation in order to apply measurement radiation to the tip paper strip (1) and a sensor device (4) for receiving the scattered field created as a result, and the measurement radiation hits the tip paper strip (1) in the immediate vicinity of the gluing device (2) and the scattered field created as a result is measured in the immediate vicinity of the gluing device (2), **characterised in that** the source (3) and/or sensor device (4) comprises waveguides (12), in particular light guides, which direct the measurement radiation from at least one measurement radiation source (13) to the tip paper strip (1) and onto at least one sensor (14) of the sensor device (4) provided as a means of receiving the measurement radiation, and a shoe (11) enclosing the waveguides (12) is provided for guiding the tip paper strip (1).

9. Use of a measuring system (20) as claimed in claim 8, **characterised in that** the at least one source (3) generating measurement radiation and the sensor device (4) are disposed immediately before the gluing device (2) as viewed in the direction in which the tip paper strip (1) is conveyed.

10. Use of a measuring system (20) as claimed in claim 8 or 9, **characterised in that** the measuring system (20) generates and receives electromagnetic waves, in particular in the ultra-violet, visible, infrared and microwave range, or ultrasound waves.

11. Use of a measuring system (20) as claimed in one of claims 8 to 10, **characterised in that** the sensor device (4) receives the measurement radiation reflected by the tip paper strip (1).

12. Use of a measuring system (20) as claimed in one of claims 8 to 11, **characterised in that** the measurement signals are forwarded to a device (5) for analysing the measurement signals.

13. Method of monitoring the position of a tip paper strip (1) for rod-shaped articles in the tobacco processing industry, which tip paper strip (1) is fed through a gluing device (2), and measurement radiation is applied to the tip paper strip (1) by at least one source (3) of a measuring system immediately before, during or immediately after glue is applied by the gluing device (2), the scattered field created as a result is received by a sensor device (4) of the measuring system (20) and forwarded to a device (5) for analysing the measurement signals, **characterised in that** the measurement radiation is directed by means of waveguides (12), in particular light guides, from at least one measurement radiation source (13) to the tip paper strip (1) and onto at least one sensor (14) of the sensor device (4) provided as a means of receiving the measurement radiation, and the waveguides (12) are disposed in a shoe (11) for guiding the tip paper strip (1).

14. Method as claimed in claim 13, **characterised in that** the measuring system (20) generates and receives electromagnetic waves, in particular in the ultra-violet, visible, infrared and microwave range, ultrasound waves or corpuscular radiation.

15. Method as claimed in claim 13 or 14, **characterised in that** the measurement radiation reflected by the tip paper strip (1) is received by the sensor device (4).

16. Method of operating a filter joining machine in the tobacco processing industry, comprising the steps of a method as claimed in one of claims 13 to 15, **characterised in that** if the result of the evaluation of the measurement signals is that the tip paper strip (1) has not been fed correctly through the gluing device (2), a device for subsequently identifying the faulty tip paper strip (1) or products already produced from it is activated.

17. Method as claimed in claim 16, **characterised in that** the identifying device comprises at least one nozzle to which compressed air is applied.

18. Method of operating a filter joining machine in the tobacco processing industry, comprising the steps of a method as claimed in one of claims 13 to 17, **characterised in that** if the result of the evaluation of the measurement signals over a predefined period of time is that the tip paper strip (1) has not been fed correctly through the gluing device (2), a device for stopping the process of applying glue to the tip paper strip (1) is activated.

## Revendications

1. Dispositif de surveillance de la position d'une bande de papier de recouvrement (1) pour des articles en forme de tige de l'industrie de transformation du tabac, dans lequel la bande de papier de recouvrement (1) défile à travers un dispositif d'encollage (2) et dans lequel est prévu un système de mesure comportant au moins une source (3) générant un rayonnement de mesure pour exposer la bande de papier de recouvrement (1) au rayonnement de mesure et un dispositif de détection (4) pour réception du champ de dispersion ainsi généré, le système de mesure (20) étant conçu et agencé de telle façon que le rayonnement de mesure rencontre la bande de papier de recouvrement (1) à proximité immédiate du dispositif d'encollage (2) et que le champ de dispersion ainsi généré soit mesuré à proximité immédiate du dispositif d'encollage (2), **caractérisé en ce que** la source (3) et/ou le dispositif de détection (4) comprend des guides d'ondes (12), en particulier des guides de lumière, qui transmettent le rayonnement de mesure depuis au moins une source de rayonnement de mesure (13) à la bande de papier de recouvrement (1) et à au moins un capteur (14) du dispositif de détection (4), prévu pour la réception du rayonnement de mesure, un patin (11) étant prévu pour guider la bande de papier de recouvrement (1), lequel comprend les guides d'ondes (12).

2. Dispositif selon la revendication 1, **caractérisé en ce que** ladite au moins une source (3) générant un rayonnement de mesure et le dispositif de détection (4) sont disposés, vus dans la direction de transport de la bande de papier de recouvrement (1), directement en amont du dispositif d'encollage (2).

3. Dispositif selon la revendication 1 ou 2, **caractérisé en ce que** le système de mesure (20) est conçu pour générer et pour recevoir des ondes électromagnétiques, en particulier dans le domaine ultraviolet, visible, infrarouge et dans le domaine des microondes, ou des ondes ultrasonores.

4. Dispositif selon l'une ou plusieurs des revendications 1 à 3, **caractérisé en ce que** le dispositif de détection (4) est conçu pour la réception du rayonnement de mesure réfléchi par la bande de papier de recouvrement (1).

5. Dispositif selon l'une ou plusieurs des revendications 1 à 4, **caractérisé en ce qu'**est prévu un dispositif (5) d'évaluation des signaux de mesure reçus du dispositif de détection (4).

6. Dispositif selon l'une ou plusieurs des revendications 1 à 5, **caractérisé en ce que** ladite au moins une source (3) générant un rayonnement de mesure est conçue en tant qu'élément piézoélectrique et **en ce que** le dispositif de détection (4) comprend au moins un élément piézoélectrique correspondant.

7. Machine de l'industrie de transformation du tabac, dotée d'un dispositif de surveillance de la position d'une bande de papier de recouvrement (1) selon l'une ou plusieurs des revendications 1 à 6.

8. Utilisation d'un système de mesure (20) dans un dispositif de surveillance de la position d'une bande de papier de recouvrement (1) pour des articles en forme de tige de l'industrie de transformation du tabac, dans lequel la bande de papier de recouvrement (1) défile à travers un dispositif d'encollage (2) et dans lequel le système de mesure (20) comporte au moins une source (3) générant un rayonnement de mesure pour exposer la bande de papier de recouvrement (1) au rayonnement de mesure et un dispositif de détection (4) pour réception du champ de dispersion ainsi généré, le rayonnement de mesure rencontrant la bande de papier de recouvrement (1) à proximité immédiate du dispositif d'encollage (2) et le champ de dispersion ainsi généré étant mesuré à proximité immédiate du dispositif d'encollage (2), **caractérisée en ce que** la source (3) et/ou le dispositif de détection (4) comprend des guides d'ondes (12), en particulier des guides de lumière, qui transmettent le rayonnement de mesure depuis au moins une source de rayonnement de mesure (13) à la bande de papier de recouvrement (1) et à au moins un capteur (14) du dispositif de détection (4), prévu pour la réception du rayonnement de mesure, un patin (11) étant prévu pour guider la bande de papier de recouvrement (1), lequel comprend les guides d'ondes (12).

9. Utilisation d'un système de mesure (20) selon la revendication 8, **caractérisée en ce que** ladite au moins une source (3) générant un rayonnement de mesure et le dispositif de détection (4) sont disposés, vus dans la direction de transport de la bande de papier de recouvrement (1), directement en amont du dispositif d'encollage (2).

10. Utilisation d'un système de mesure (20) selon la revendication 8 ou 9, **caractérisée en ce que** le système de mesure (20) génère et reçoit des ondes électromagnétiques, en particulier dans le domaine ultraviolet, visible, infrarouge et dans le domaine des microondes, ou des ondes ultrasonores.

11. Utilisation d'un système de mesure (20) selon l'une des revendications 8 à 10, **caractérisée en ce que** le dispositif de détection (4) reçoit le rayonnement de mesure réfléchi par la bande de papier de recouvrement (1).

12. Utilisation d'un système de mesure (20) selon l'une des revendications 8 à 11, **caractérisée en ce que** les signaux de mesure sont transmis à un dispositif (5) d'évaluation des signaux de mesure.

13. Procédé de surveillance de la position d'une bande de papier de recouvrement (1) pour des articles en forme de tige de l'industrie de transformation du tabac, dans lequel la bande de papier de recouvrement (1) défile à travers un dispositif d'encollage (2), la bande de papier de recouvrement (1) étant exposée à un rayonnement de mesure, immédiatement avant, pendant ou immédiatement après l' encollage par le dispositif d'encollage (2), par au moins une source (3) d'un système de mesure, le champ de dispersion ainsi généré étant reçu par un dispositif de détection (4) du système de mesure (20) et transmis à un dispositif (5) d'évaluation des signaux de mesure, **caractérisé en ce que** le rayonnement de mesure est transmis au moyen de guides d'ondes (12), en particulier des guides de lumière, depuis au moins une source de rayonnement de mesure (13) à la bande de papier de recouvrement (1) et à au moins un capteur (14) du dispositif de détection (4) prévu pour la réception du rayonnement de mesure, les guides d'ondes (12) étant disposés dans un patin (11) destiné à guider la bande de papier de recouvrement (1).

14. Procédé selon la revendication 13, **caractérisé en ce que** le système de mesure (20) génère et reçoit des ondes électromagnétiques, en particulier dans le domaine ultraviolet, visible, infrarouge et dans le domaine des microondes, ou des ondes ultrasonores ou un rayonnement corpusculaire.

15. Procédé selon la revendication 13 ou 14, **caractérisé en ce que** le rayonnement de mesure réfléchi par la bande de papier de recouvrement (1) est reçu par le dispositif de détection (4).

16. Procédé pour faire fonctionner une machine d'assemblage de filtres de l'industrie de transformation du tabac, comprenant les étapes d'un procédé selon l'une des revendications 13 à 15, **caractérisé en ce que**, dans le cas où l'évaluation des signaux de mesure révèle que la bande de papier de recouvrement (1) ne défile pas correctement à travers le dispositif d'encollage (2), on active un dispositif destiné à rejeter ensuite la bande de papier de recouvrement (1) défectueuse ou des produits déjà confectionnés à partir de celle-ci.

17. Procédé selon la revendication 16, **caractérisé en ce que** le dispositif de rejet est au moins une buse alimentée en air comprimé.

18. Procédé pour faire fonctionner une machine d'assemblage de filtres de l'industrie de transformation du tabac, comprenant les étapes d'un procédé selon l'une des revendications 13 à 17, **caractérisé en ce que**, dans le cas où l'évaluation des signaux de mesure sur un laps de temps prédéterminé révèle que la bande de papier de recouvrement (1) ne défile pas correctement à travers le dispositif d'encollage (2), un dispositif est commandé pour arrêter l'encollage de la bande de papier de recouvrement (1).
